# EUROPÄISCHE PATENTSCHRIFT

(11) **EP 2 381 200 B1**
(45) Veröffentlichungstag und Bekanntmachung des Hinweises auf die Patenterteilung: **16.08.2017**
(21) Anmeldenummer: 11156703.8
(22) Anmeldetag: 03.03.2011
(51) Int. Cl.: F27D 11/10

(54) **Elektrodentragarm für Lichtbogenöfen und Verfahren zu seiner Herstellung**
Electrode support arm for electric arc furnaces and method for its production
Bras de support d'électrodes pour fours à arc et son procédé de fabrication

(30) Priorität: 26.04.2010 DE 102010018372; 07.07.2010 DE 102010026408
(43) Veröffentlichungstag der Anmeldung: 26.10.2011
(73) Patentinhaber: SMS group GmbH, 40237 Düsseldorf (DE)
(72) Erfinder: Fehlemann, Gereon, 40489 Düsseldorf (DE); Vossler, Jürgen, 47228 Duisburg (DE)
(74) Vertreter: Klüppel, Walter

(56) Entgegenhaltungen:
- EP-A2- 0 184 140

## Beschreibung

Die Erfindung richtet sich auf einen Elektrodentragarm für Lichtbogenöfen, der als, insbesondere kastenförmiges, Stahlhohlprofil mit einer an seinem vorderen Ende angeordneten Elektrodenaufnahme ausgebildet ist, wobei das Stahlhohlprofil zumindest bereichsweise einen aus Kupfer als stromführendem Material hoher Leitfähigkeit gebildeten außenseitigen Wandungsbereich aufweist.

Weiterhin richtet sich die Erfindung auf ein Verfahren zur Herstellung eines Elektrodentragarms für einen Elektrolichtbogenofen mit einem zumindest bereichsweise außenseitig auf einem vorzugsweise polygonalen, insbesondere viereckigen, Stahlhohlprofil ausgebildeten Wandungsbereich aus Kupfer als stromführendem Material hoher Leitfähigkeit, wobei das Stahlhohlprofil aus zurechtgeschnittenen Stahlplatten oder Stahlblechen zusammengeschweißt wird.

Elektrodentragarme für Lichtbogenöfen, wie Elektrolichtbogenöfen, Pfannenöfen oder Reduktionsöfen, wie sie beispielsweise bei der Stahlerzeugung Verwendung finden, dienen der Halterung von Elektroden, die üblicherweise zylinderförmig ausgebildet sind und aus Graphit bestehen. Diese Elektroden werden in einer am vorderen Ende eines Elektrodenarms ausgebildeten Elektrodenaufnahme gehalten und durch höhenveränderliche Bewegung des Elektrodentragarms in die jeweils gewünschte Position innerhalb eines mit diesen Elektroden bestückten Ofens der vorstehend genannten Art eingefahren.

Um einen Tragarm bereitzustellen, der den vielfältigen mechanischen, thermischen und elektrischen Anforderungen entspricht, ist in der EP 0 184 140 A2 vorgeschlagen worden, einen solchen Elektrodentragarm aus mehreren, miteinander zu einem kastenförmigen Stahlhohlprofil verschweißten ebenen Stahlplatten herzustellen, wobei die Stahlplatten auf ihrer Außenseite mit Kupfer plattiert sind. Bei derartig ausgeführten Elektrodentragarmen aus kupferplattierten Stahlblechen übernehmen die Stahlbleche die mechanische Tragfunktion und die plattierten Kupferplatten die stromleitende Funktion. In der Praxis kommen hierbei heutzutage Stahlbleche in einer Stärke von 20 mm zum Einsatz, auf welche 8 mm starke Kupfer(Cu)-Platten mittels Sprengplattierung formschlüssig aufgebracht sind. Die sprengplattierten Kupfer/Stahlplatten haben üblicherweise eine Tafelgröße von ca. 6,0 m x 2,0 m. Auf Wasserschneidanlagen werden diese Platten oder Bleche auf die gewünschte Größe zugeschnitten. Aus den Zuschnitten werden dann die Tragarme geschweißt und gefertigt. Aufgrund der Kupfer(Cu)-Plattierung ist das Schweißen, das im Wesentlichen in den Eckbereichen des jeweiligen Stahlhohlprofils stattfindet, aufwendig. So muss zum Schweißen zunächst das mit Kupfer plattierte Stahlblech schräg abgeschnitten werden, bevor dann die aneinander liegenden Eckkantenbereiche miteinander verschweißt werden. Die hierbei entstehende Außenseite der Schweißnaht muss geglättet werden. Danach wird ein Kupferzwischenstück in einer die Stahlschweißnaht überdeckenden Weise im Bereich der entstandenen Ecke oder Kante des Stahlhohlprofiles aufgebracht. Zur Fortsetzung der Kupferplattierung der verwendeten Stahlplatte oder des verwendeten Stahlbleches wird zwischen dem Kupferzwischenstück und der Plattierung noch eine Kupferschweißnaht eingebracht. Dies ist notwendig, damit nach dem Schweißen der Stahlplatten oder Stahlbleche zu dem Stahlhohlprofil die gewünschte, vorzugsweise gesamte, Oberfläche des daraus gebildeten Elektrodentragarms mit Kupfer überdeckt und somit stromführend ausgebildet ist. Die Herstellung von Elektrodentragarmen für Lichtbogenöfen aus mit Kupfer plattierten Stahlplatten stellt somit eine kostspielige und aufwendige Möglichkeit der Herstellung dar.

Der Erfindung liegt die Aufgabe zugrunde, eine Lösung zu schaffen, die es ermöglicht, Elektrodentragarme für Lichtbogenöfen kostengünstiger und weniger aufwendig herzustellen.

Bei einem Elektrodentragarm der eingangs näher bezeichneten Art wird diese Aufgabe erfindungsgemäß dadurch gelöst, dass der Wandungsbereich als galvanische Kupferbeschichtung auf das Stahlhohlprofil aufgetragen ist.

Bei einem Verfahren der eingangs näher bezeichneten Art wird diese Aufgabe erfindungsgemäß dadurch gelöst, dass der Wandungsbereich aus Kupfer galvanisch als Kupferbeschichtung auf das Stahlhohlprofil aufgetragen wird.

Vorteilhafte Ausgestaltungen und zweckmäßige Weiterbildungen der Erfindung sind jeweils Gegenstand der Unteransprüche.

Die Erfindung geht den Weg, die kastenförmigen oder polygonalen Stahlhohlprofile aus einfachen, unplattierten Stahlblechen, die vorzugsweise eine Stärke von 20 mm aufweisen, durch Schweißen zu fertigen. Danach wird dieser Teil des Elektrodentragarms, vorzugsweise aber der komplette, auch die Elektrodenaufnahme an seinem vorderen Ende aufweisende Elektrodenarm in einer galvanischen Beschichtungsanlage galvanisch mit Kupfer beschichtet. Der außenseitige Wandungsbereich des Elektrodentragarms, der stromführend aus einem Material hoher Leitfähigkeit gebildet sein soll, wird als galvanische Kupferbeschichtung in einer Schichtdicke von insbesondere 8 mm außenseitig auf das Stahlblech des Stahlhohlprofils des Elektrodentragarms aufgetragen. Die Teile oder Bereiche des Stahlhohlprofils oder des Elektrodentragarms, die nicht mit Kupfer beschichtet werden sollen, werden mit einem üblichen Überzugsmaterial, wie beispielsweise einem Lack oder Wachs oder Folie, abgedeckt, wobei nach der galvanischen Kupferbeschichtung dieser Überzug dann abgezogen wird.

Die Vorteile der erfindungsgemäßen Herstellung und Ausgestaltung eines Elektrodentragarms ist herstellungstechnisch weniger aufwendig und kostengünstiger als nach dem bekannten Stand der Technik. Zunächst finden lediglich einfache Stahlbleche Verwendung, die einfacher zuzuschneiden sind - beispielsweise ist kein Wasserstrahlschneiden notwendig - und die aufgrund der fehlenden Kupferbeschichtung auf einfache Art und wenig aufwendige Weise miteinander verschweißt werden können. Es gibt keinen kupferhaltigen Verschnitt und eine nachträgliche Bearbeitung oder Behandlung der Schweißnahtbereiche ist nicht notwendig. Diese einfache Stahlhohlprofil-Konstruktion wird dann galvanisch mit Kupfer beschichtet. Dies führt dazu, dass in einem Arbeitsgang das gesamte Stahlhohlprofil bzw. der gesamte Elektrodentragarm mit einer Kupferbeschichtung in der gewünschten Stärke versehen werden kann, wobei insbesondere auch die Schweißnähte unmittelbar vollständig mit Kupfer beschichtet werden, so dass hier ein Nacharbeiten nicht notwendig ist. Darüber hinaus wird durch diese flächige Beschichtung eine gleichmäßige Kupferbeschichtung auf der Außenseite des Stahlhohlprofils ausgebildet, welche im Anwendungsfall für eine gleichmäßige und gleiche elektrische Leitfähigkeit auf der Oberfläche des Stahlhohlprofiles und damit des Elektrodentragarms Sorge trägt.

In Ausgestaltung sieht die Erfindung daher weiterhin vor, dass das Stahlhohlprofil ringsum auf allen Außen- und/oder auf den Innenseiten der Wandungen bzw. Seitenflächen eine flächige galvanische Kupferbeschichtung aufweist.

Die Kupferbeschichtung wird vorteilhaft hergestellt, indem das geschweißte Stahlhohlprofil von einer Elektrolytflüssigkeit durchströmt wird, welche mit einer in das Stahlhohlprofil eingeführten Kupferelektrode in Wirkverbindung steht.

Für Elektrodentragarme sind Kupferbeschichtungen in einer Stärke von 3-15 mm, vorzugsweise 6-10 mm, insbesondere 8 mm von Vorteil, was die Erfindung in Weiterbildung ebenfalls vorsieht.

Als besonders zweckmäßig haben sich viereckige, kastenförmige Querschnitte des Stahlhohlprofils erwiesen, so dass sich die Erfindung weiterhin dadurch auszeichnet, dass das Stahlhohlprofil einen polygonalen, insbesondere viereckigen, Querschnitt aufweist und aus Stahlplatten oder Stahlblechen zusammengeschweißt ist. Neben einem viereckigen Querschnitt sind sonstige polygonale, mehreckige Querschnitte möglich, insbesondere kann das Stahlhohlprofil aber auch rohrförmig ausgebildet sein.

Die Kupferbeschichtung lässt sich galvanisch durch Eintauchen des Stahlhohlprofiles oder des Elektrodentragarms in ein mit einer Kupferelektrode in Wirkverbindung stehendes elektrolythaltiges Galvanikbad herstellen. Die Erfindung sieht in weiterer Ausgestaltung vor, dass die galvanische Kupferbeschichtung durch Eintauchen des geschweißten Stahlhohlprofils in ein mit einer Kupferelektrode in Wirkverbindung stehendes elektrolythaltiges Galvanikbad hergestellt ist. Beschichtungsanlagen, die die für die Beschichtung eines Elektrodentragarms notwendige Größe und die Möglichkeit, Bauteile dieses Gewichtes mit Kupfer zu beschichten, aufweisen, sind aus dem Stand der Technik bekannt. Insbesondere sind Beschichtungsanlagen bekannt, bei welchen der Beschichtungsvorgang in Großrohren durchgeführt wird, in welche der jeweilige Elektrodentragarm oder das jeweilige Stahlhohlprofil und eine oder mehrere Kupfer-Anoden eingeführt werden. Nach dem Verschließen des Rohres durchströmt ein Elektrolyt das Rohr und der Beschichtungsvorgang startet nachdem eine Spannung an die Anode und das zu beschichtende Stahlhohlprofil oder den zu beschichtenden Elektrodentragarm angelegt worden ist. Für die Beschichtung ist aber auch jedes andere ausreichend große und mit einem Elektrolyten gefüllte galvanische Becken als Beschichtungsanlage nutzbar.

Das Verfahren zeichnet sich in Ausgestaltung der Erfindung dadurch aus, dass das Stahlhohlprofil zur Auftragung der Kupferbeschichtung in ein mit einer Kupferelektrode in Wirkverbindung stehendes elektrolythaltiges Galvanikbad eingetaucht wird.

Es ist aber auch denkbar, dass das Stahlhohlprofil von innen mit Kupfer galvanisch beschichtet wird. Dazu dient das Stahlhohlprofil als Elektrolyt durchströmter Hohlkörper, in welchen eine oder mehrere Kupferelektroden eingeführt werden, so dass die Innenwandungen des Elektrodentragarms galvanisch mit Kupfer zur Stromleitung beschichtet werden.

Hierbei ist es gemäß Weiterbildung des erfindungsgemäßen Verfahrens dann zweckmäßig, dass nicht mit Kupfer zu beschichtende Bereiche des Stahlhohlprofils vor dem Eintauchen in das elektrolythaltige Galvanikbad mit einem Überzugsmaterial, insbesondere einem Lack oder einem Wachs, abgedeckt, und nach dem Auftrage der Kupferbeschichtung von dem Stahlhohlprofil abgezogen werden. Hierdurch ist es mittels der in der Galvanotechnik bekannten Vorgehensweise möglich, lediglich Teilbereiche der Außenseite mit Kupfer zu beschichten.

Auch beim erfindungsgemäßen Verfahren ist vorgesehen, dass eine galvanische Kupferbeschichtung in einer Stärke von 3-15 mm, vorzugsweise 6-10 mm, insbesondere 8 mm aufgetragen wird.

Schließlich zeichnet sich die Erfindung noch dadurch aus, dass das Stahlhohlprofil zur Auftragung der Kupferbeschichtung in ein von einem Elektrolyten durchflossenes Rohr eingebracht wird. Eine im Wesentlichen aus einem solchen Großrohr bestehende Beschichtungsanlage ist für die Durchführung des erfindungsgemäßen Verfahrens besonders geeignet.

Die Erfindung ist nachstehend anhand der einzigen Figur beispielhaft näher erläutert.

Die Figur 1 zeig einen aus drei Elektrodentragarmen 1, 2, 3 bestehenden Elektrodentragarm-Satz eines Elektrolichtbogenofens in schematischer Perspektivdarstellung. Die einzelnen Elektrodentragarme 1, 2, 3 sind jeweils aus einem kastenförmigen Profil 4, 5, 6 aus 20 mm starkem Stahlblech hergestellt. Die einzelnen Seitenwände eines jeden Stahlhohlprofils 4, 5, 6 bestehen aus jeweils einer Stahlplatte, wobei die Stahlplatten an den Eckkanten des jeweiligen Stahlhohlprofils 4, 5, 6 miteinander verschweißt sind. Als außenseitiger Wandungsbereich ist zumindest jeweils eine Seitenfläche 7, 8, 9 eines Stahlhohlprofils 4, 5, 6, vorzugsweise aber das gesamte jeweilige Stahlhohlprofil 4, 5, 6, mit einer galvanisch aufgetragenen Kupferbeschichtung überdeckt. Am vorderen Ende eines jeden Elektrodentragarmes 1, 2, 3 ist eine übliche Elektrodenaufnahme 10, 11, 12 angeordnet und ausgebildet. Die Kupferbeschichtung 7, 8, 9 ist als stromführende Schicht hoher Leitfähigkeit ausgebildet, so dass darüber die in der Elektrodenaufnahme 10, 11, 12 jeweils anzuordnenden Elektroden aus Graphit entsprechend mit Strom beaufschlagt werden können.

Die mit einer Kupferbeschichtung 7, 8, 9 beschichteten Elektrodentragarme 1, 2, 3 finden bei mit Elektroden ausgestatteten Lichtbogenöfen, wie Elektrolichtbogenöfen, Pfannenöfen oder Reduktionsöfen Verwendung.

## Patentansprüche

1. Elektrodentragarm (1, 2, 3) für Lichtbogenöfen, der als, insbesondere kastenförmiges, Stahlhohlprofil (4, 5, 6) mit einer an seinem vorderen Ende angeordneten Elektrodenaufnahme (10, 11, 12) ausgebildet ist, wobei das Stahlhohlprofil (4, 5, 6) zumindest bereichsweise einen aus Kupfer als stromführendem Material hoher Leitfähigkeit gebildeten außenseitigen Wandungsbereich aufweist, **dadurch gekennzeichnet, dass** der Wandungsbereich als galvanische Kupferbeschichtung (7, 8, 9) auf das Stahlhohlprofil (4, 5, 6) aufgetragen ist.

2. Elektrodentragarm nach Anspruch 1, **dadurch gekennzeichnet, dass** das Stahlhohlprofil (4, 5, 6) ringsum auf allen Seitenflächen eine flächige galvanische Kupferbeschichtung (7, 8, 9) aufweist.

3. Elektrodentragarm nach Anspruch 1 und 2 **dadurch gekennzeichnet, dass** das Stahlhohlprofil auf der Innenseite der Wandungen bzw. Seitenflächen eine flächige galvanische Kupferbeschichtung aufweist.

4. Elektrodentragarm nach Anspruch 1 und 2 **dadurch gekennzeichnet, dass** das Stahlhohlprofil auf der Außenseite und der Innenseite der Wandungen bzw. Seitenflächen eine flächige galvanische Kupferbeschichtung aufweist.

5. Elektrodentragarm nach Anspruch 4, **dadurch gekennzeichnet, dass** die galvanische Kupferbeschichtung hergestellt ist, indem das geschweißte Stahlhohlprofil von einer Elektrolytflüssigkeit durchströmt wird, welche mit einer in das Stahlhohlprofil eingeführten Kupferelektrode in Wirkverbindung steht.

6. Elektrodentragarm nach einem der vorhergehenden Ansprüche **dadurch gekennzeichnet, dass** die Kupferbeschichtung (7, 8, 9) eine Stärke von 3 - 15 mm, vorzugsweise 6 - 10 mm, insbesondere 8 mm, aufweist.

7. Elektrodentragarm nach einem der vorhergehenden Ansprüche, **dadurch gekennzeichnet, dass** das Stahlhohlprofil (4, 5, 6) einen polygonalen, insbesondere viereckigen, Querschnitt aufweist und aus Stahlplatten oder Stahlblechen zusammengeschweißt ist.

8. Elektrodentragarm nach Anspruch 7, **dadurch gekennzeichnet, dass** die galvanische Kupferbeschichtung (7, 8, 9) durch Eintauchen des geschweißten Stahlhohlprofils (4, 5, 6) in ein mit einer Kupferelektrode in Wirkverbindung stehendes elektrolythaltiges Galvanikbad hergestellt ist.

9. Verfahren zur Herstellung eines Elektrodentragarms (1, 2, 3) für einen Lichtbogenofen mit einem zumindest bereichsweise außenseitig auf einem vorzugsweise polygonalen, insbesondere viereckigen, Stahlhohlprofil (4, 5, 6) ausgebildeten Wandungsbereich aus Kupfer als stromführendem Material hoher Leitfähigkeit, wobei das Stahlhohlprofil (4, 5, 6) aus zurechtgeschnittenen Stahlplatten oder Stahlblechen zusammengeschweißt wird, **dadurch gekennzeichnet, dass** der Wandungsbereich aus Kupfer galvanisch als Kupferbeschichtung (7, 8, 9) auf das Stahlhohlprofil (4, 5, 6) aufgetragen wird.

10. Verfahren nach Anspruch 9, **dadurch gekennzeichnet, dass** das Stahlhohlprofil zur Auftragung der Kupferbeschichtung (7, 8, 9) in ein mit einer Kupferelektrode in Wirkverbindung stehendes elektrolythaltiges Galvanikbad eingetaucht wird.

11. Verfahren nach Anspruch 10, **dadurch gekennzeichnet, dass** nicht mit Kupfer zu beschichtende Bereiche des Stahlhohlprofils (4, 5, 6) vor dem Eintauchen in das elektrolythaltige Galvanikbad mit einem Überzugsmaterial, insbesondere einem Lack oder einem Wachs oder Folie, abgedeckt, und nach dem Auftragen der Kupferbeschichtung (7, 8, 9) von dem Stahlhohlprofil (4, 5, 6) abgezogen werden.

12. Verfahren nach einem der Ansprüche 8 bis 11, **dadurch gekennzeichnet, dass** eine galvanische Kupferbeschichtung (7, 8, 9) in einer Stärke von 3 - 15 mm, vorzugsweise 6 - 10 mm, insbesondere 8 mm, aufgetragen wird.

13. Verfahren nach einem der Ansprüche 8 - 12, **dadurch gekennzeichnet, dass** das Stahlhohlprofil (4, 5, 6) zur Auftragung der Kupferbeschichtung (7, 8, 9) in ein von einem Elektrolyten durchflossenes Rohr eingebracht wird.

14. Verfahren nach einem der Ansprüche 9 - 13, **dadurch gekennzeichnet, dass** in das Stahlhohlprofil eine Kupferkathode eingeführt wird und das Stahlhohlprofil vom Elektrolyten durchströmt wird.

## Claims

1. Electrode support arm (1, 2, 3) for arc furnaces, which arm is constructed as a steel hollow section (4, 5, 6), particularly of box shape, with an electrode mount (10, 11, 12) arranged at the front end thereof, wherein the steel hollow section (4, 5, 6) has at least regionally an outer-side wall region formed from copper as current-conducting material of high conductivity, **characterised in that** the wall region is coated as a plated copper coating (7, 8, 9) on the steel hollow sections (4, 5, 6).

2. Electrode support arm according to claim 1, **characterised in that** the steel hollow section (4, 5, 6) has an areal plated copper coating (7, 8, 9) annularly on all side surfaces.

3. Electrode support arm according to claim 1 and 2, **characterised in that** the steel hollow section has an areal plated copper coating on the inner side of the walls or side surfaces.

4. Electrode support arm according to claim 1 and 2, **characterised in that** the steel hollow section has an areal plated copper coating on the outer side and the inner side of the walls or side surfaces.

5. Electrode support arm according to claim 4, **characterised in that** the plated copper coating is produced **in that** the welded steel hollow section conducts therethrough an electrolyte liquid disposed in operative connection with a copper electrode introduced into the steel hollow section.

6. Electrode support arm according to any one of the preceding claims, **characterised in that** the copper coating (7, 8, 9) has a thickness of 3 to 15 millimetres, preferably 6 to 10 millimetres, particularly 8 millimetres.

7. Electrode support arm according to any one of the preceding claims, **characterised in that** the steel hollow section (4, 5, 6) has a polygonal, particularly rectangular, cross-section and is welded together from steel plates or steel sheets.

8. Electrode support arm according to claim 7, **characterised in that** the plated copper coating (7, 8, 9) is produced by dipping of the welded steel hollow section (4, 5, 6) into an electroplating bath containing an electrolyte and in operative connection with the copper electrode.

9. Method of producing an electrode support arm (1, 2, 3) for an arc furnace with a wall region of copper as current-conducting material of high conductivity formed at least regionally at the outer side on a preferably polygonal, particularly rectangular, steel hollow section (4, 5, 6), wherein the steel hollow section (4, 5, 6) is welded together from trimmed steel plates or steel sheets, **characterised in that** the wall region of copper is coated by plating as a copper coating (7, 8, 9) on the steel hollow section (4, 5, 6).

10. Method according to claim 9, **characterised in that** the steel hollow section for application of the copper coating (7, 8, 9) is dipped into a plating bath containing an electrolyte and disposed in operative connection with a copper electrode.

11. Method according to claim 10, **characterised in that** regions of the steel hollow section (4, 5, 6) not to be coated with the copper are, prior to dipping into the plating bath containing an electrolyte, covered with a covering material, particularly a lacquer or a wax or film, and after application of the copper coating (7, 8, 9) drawn off the steel hollow section (4, 5, 6).

12. Method according to any one of claims 8 to 11, **characterised in that** a plated copper coating (7, 8, 9) is coated in a thickness of 3 to 15 millimetres, preferably 6 to 10 millimetres, particularly 8 millimetres.

13. Method according to any one of claims 8 to 12, **characterised in that** the steel hollow section (4, 5, 6) is introduced into a pipe, which conducts an electrolyte therethrough, for application of the copper coating (7, 8, 9).

14. Method according to any one of claims 9 to 13, **characterised in that** a copper cathode is introduced into the steel hollow section and the steel hollow section conducts the electrolyte therethrough.

## Revendications

1. Bras de support d'électrode (1, 2, 3) pour des fours électriques à arc, qui est réalisé sous la forme d'un profilé creux en acier (4, 5, 6), en particulier en forme de caisson, comportant un logement d'électrode (10, 11, 12) disposé à son extrémité avant, le profilé creux en acier (4, 5, 6) présentant, au moins sur certaines parties, une zone de paroi côté externe réalisée à partir de cuivre à titre de matière conductrice de courant de haute conductibilité, **caractérisé en ce que** la zone de paroi est appliquée sous la forme d'un revêtement galvanique de cuivre (7, 8, 9) sur le profilé creux en acier (4, 5, 6).

2. Bras de support d'électrode selon la revendication 1, **caractérisé en ce que** le profilé creux en acier (4, 5, 6) présente en position circonférentielle sur toutes les surfaces latérales un revêtement galvanique de cuivre (7, 8, 9) qui s'étend sur toute la surface.

3. Bras de support d'électrode selon les revendications 1 et 2, **caractérisé en ce que** le profilé creux en acier présente sur le côté interne des parois respectivement des surfaces latérales, un revêtement galvanique de cuivre (7, 8, 9) qui s'étend sur toute la surface.

4. Bras de support d'électrode selon les revendications 1 et 2, **caractérisé en ce que** le profilé creux en acier présente sur le côté externe et le côté interne, des parois respectivement des surfaces latérales, un revêtement galvanique de cuivre qui s'étend sur toute la surface.

5. Bras de support d'électrode selon la revendication 4, **caractérisé en ce qu'**on obtient le revêtement galvanique de cuivre en inondant le profilé creux soudé en acier avec un liquide électrolytique qui est mis en relation fonctionnelle avec une électrode de cuivre que l'on introduit dans le profilé creux en acier.

6. Bras de support d'électrode selon l'une quelconque des revendications précédentes, **caractérisé en ce que** le revêtement de cuivre (7, 8, 9) présente une épaisseur de 3 à 15 mm, de préférence de 6 à 10 mm, en particulier de 8 mm.

7. Bras de support d'électrode selon l'une quelconque des revendications précédentes, **caractérisé en ce que** le profilé creux en acier (4, 5, 6) présente une section transversale polygonale, en particulier carrée, et est obtenu par soudage à partir de plaques d'acier ou de tôles d'acier.

8. Bras de support d'électrode selon la revendication 7, **caractérisé en ce qu'**on obtient le revêtement galvanique de cuivre (7, 8, 9) en plongeant le profilé creux soudé en acier (4, 5, 6) dans un bain de galvanisation contenant un électrolyte mis en relation fonctionnelle avec une électrode de cuivre.

9. Procédé pour la fabrication d'un bras de support d'électrode (1, 2, 3) pour un four électrique à arc comprenant une zone de paroi réalisée, au moins sur certaines parties, du côté externe, sur un profilé creux en acier (4, 5, 6) de préférence polygonal, en particulier carré, à partir de cuivre à titre de matière conductrice de courant de haute conductibilité, dans lequel le profilé creux en acier (4, 5, 6) est obtenu par soudage à partir de plaques d'acier ou de tôles d'acier coupées à la bonne dimension, **caractérisé en ce que** la zone de paroi est appliquée galvaniquement sous la forme d'revêtement électrodéposition de cuivre (7, 8, 9) sur le profilé creux en acier (4,5,6).

10. Procédé selon la revendication 9, **caractérisé en ce que** le profilé creux en acier est plongé, pour l'application du revêtement de cuivre (7, 8, 9), dans un bain de galvanisation contenant un électrolyte mis en relation fonctionnelle avec une électrode de cuivre.

11. Procédé selon la revendication 10, **caractérisé en ce que** des parties du profilé creux en acier (4, 5, 6) qui ne doivent pas être revêtues de cuivre, sont recouvertes, avant l'immersion dans le bain de galvanisation électrolytique, d'une matière de revêtement, en particulier d'une laque ou d'une cire ou encore d'une feuille mince, que l'on retire du profilé creux en acier (4, 5, 6) après l'application du revêtement de cuivre (7, 8, 9).

12. Procédé selon l'une quelconque des revendications 8 à 11, **caractérisé en ce qu'**on applique un revêtement galvanique de cuivre (7, 8, 9) avec une épaisseur de 3 à 15 mm, de préférence de 6 à 10 mm, en particulier de 8 mm.

13. Procédé selon l'une quelconque des revendications 8 à 12, **caractérisé en ce qu'**on introduit le profilé creux en acier (4, 5, 6) pour l'application du revêtement de cuivre (7, 8, 9) dans un tube que l'on inonde avec un électrolyte.

14. Procédé selon l'une quelconque des revendications 9 à 13, **caractérisé en ce qu'**on introduit une cathode de cuivre dans le profilé creux en acier, et on fait s'écouler l'électrolyte à travers le profilé creux en acier.
